# EUROPÄISCHE PATENTSCHRIFT

(11) **EP 0 173 864 B1**
(45) Veröffentlichungstag und Bekanntmachung des Hinweises auf die Patenterteilung: **26.07.1989**
(21) Anmeldenummer: 85109705.5
(22) Anmeldetag: 02.08.1985
(51) Int. Cl.: G10K 11/02

(54) **Poröse Anpassungsschicht in einem Ultraschallapplikator**
Porous matching layer in an ultrasonic applicator
Transducteur à ultrasons muni d'une couche d'adaptation poreuse

(30) Priorität: 16.08.1984 DE 3430161
(43) Veröffentlichungstag der Anmeldung: 12.03.1986
(73) Patentinhaber: SIEMENS AKTIENGESELLSCHAFT, 80333 München (DE)
(72) Erfinder: Kaarmann, Hans, Dr., D-8520 Buckenhof (DE); Lubitz, Karl, Dr., D-8012 Ottobrunn (DE); Mohaupt, Jutta, D-8000 München 2 (DE); Vogt, Martina, D-8510 Fürth (DE); Wersing, Wolfram, D-8011 Kirchheim (DE)

(56) Entgegenhaltungen:
- EP-A- 0 119 855
- FR-A- 900 298
- GB-A- 2 052 917
- US-A- 2 430 013
- US-A- 4 217 684

## Beschreibung

Die Erfindung betrifft einen Ultraschallwandler mit einem piezoelektrischen Wandler, mit einer ersten Anpassungsschicht, die an den piezoelektrischen Wandler anschliesst, und mit einer zweiten Anpassungsschicht, die auf der ersten Anpassungsschicht aufgebracht ist und im Ultraschallbetrieb einem zu untersuchenden Objekt zugewandt ist; wobei die erste Anpassungsschicht bei einer Schichtdicke von λ/4 eine akustische Impedanz mit einem Wert zwischen dem des piezoelektrischen Wandlers und dem der zweiten Anpassungsschicht besitzt und wobei λ die Wellenlänge des Ultraschalls in der ersten Anpassungsschicht bei Nennfrequenz ist.

Ultraschallwandler der genannten Art werden verbreitet in der medizinischen Technik angewendet, um Aufschluss über die inneren Strukturen von Geweben und Organen in einem Patienten zu bekommen. Eine Schwierigkeit besteht dabei in der Einkopplung der Ultraschallwellen in den Patienten.

Der piezoelektrische Wandler medizinischer Ultraschallantennen umfasst häufig einen Werkstoff, der eine relativ hohe akustische Impedanz aufweist. Materialien wie Keramiken aus Blei-Zirkonat-Titanat besitzen z. B. eine akustische lmpedanz von ca. 30 x 10⁶ kg/m²s. Die Haut und das Gewebe des Patienten dagegen besitzt lediglich einen akustischen Widerstand von ca. 1,5 x 10⁶ kg/m²s. Um eine unerwünschte Reflexion an der Grenzschicht piezoelektrischer Wandler/menschliches Gewebe weitgehend zu vermeiden, wird zwischen Wandler und Gewebe eine Anpassungsschicht angeordnet.

Bisher wurde zur Transformation oder Anpassung der akustischen Impedanz des Keramik-Wandlers in bzw. an die des zu untersuchenden Objekts (z. B. menschliches Gewebe mit einer lmpedanz von etwa 1,5 x 10⁶ kg/m²s) eine einzige Anpassungsschicht aus einem Kunststoff mit einer akustischen Impedanz von ca. 3 x 10⁶ kg/ m2 oder wenig mehr eingesetzt. Diese Anpassungsschicht hatte eine Dicke von λ/4. λ ist dabei die Wellenlänge, die entsprechend der Nennfrequenz des Ultraschallwandlers im Material vorliegt. Ein theoretisch günstiger Wert liegt bei 7 x 10⁶ kg/m² s, wenn man von 30 x 10⁶ kg/m² s (Keramik) auf 1,5 x 106 kg/m2 s heruntertransformiert.

Diese Art der Anpassung mit einer einzigen Anpassungsschicht hat den Nachteil, dass sie nicht ausreichend breitbandig ist. Man ist deswegen zur Erzielung hoher Eindringtiefen und guter axialer Auflösung über einen grossen Frequenzbereich hinweg bereits in einem Ultraschallwandler der eingangs genannten Art dazu übergegangen, eine erste und eine zweite Anpassungschicht mit je λ/4 Dicke vorzusehen (vgl. Biomedizinische Technik, Band 27, Heft 7-8,1982, S. 182-185). Die akustischen Impedanzen dieser beiden Anpassungsschichten betragen ca. 12 x 10⁶ kg/m2 s für die dem piezoelektrischen Ultraschallwandler zugewandte erste Anpassungsschicht und ca. 4,2 x 10⁶ kg/m² s für die dem Gewebe oder Patienten zugewandte Anpassungsschicht. Auf diese Weise lässt sich eine wesentlich bessere Anpassung erzielen.

Materialien für die zweite Anpassungsschicht mit einer akustischen Impedanz von etwa 4,2 × 10⁶ kg/m²s lassen sich leicht finden oder fertigen. Es können dazu gängige Kunststoffe verwendet werden. Da die vorteilhaft einzusetzende akustische Impedanz der zweiten (Kunststoff-)Anpassungsschicht nur wenig von der Impedanz der Ultraschallwandler-Keramik abhängt, ist die einmal gewählte Impedanz für alle PZT-Keramiken des Ultraschallwandlers gleichermassen geeignet.

Ein Problem hingegen ist es, Materialien für die erste Anpassungsschicht zu finden, die eine mittlere akustische Impedanz besitzen sollte, welche wegen ihrer (theoretisch untermauerten) Abhängigkeit von der Impedanz der gerade verwendeten Piezokeramik des piezoelektrischen Wandlers in gewissen Grenzen frei wählbar sein sollte. Sie sollte unter den genannten Gegebenheiten ca. 12 x 10⁶ kg/m² s betragen. Mit natürlichen Materialien lässt sich eine solche akustische Impedanz nur schwer erreichen. So z. B. liegen Gase und Flüssigkeiten im Bereich von 0 bis 4 x 10⁶ kg/m² s.

Oberhalb des letztgenannten Wertes existiert ein gewisses Loch, d. h. Materialien mit einer solchen Impedanz gibt es praktisch nicht, und die Werte von Mineralien, Metallen usw. liegen erst wieder zwischen 14 und ca. 100 × 10⁶ kg/m² s. Der hier angestrebte Bereich um ca. 12 × 10⁶ kg/m² ist nur sehr schwer mit Hilfe von Glasverbindungen zu erreichen. So wird z. B. in der Regel in diesem Bereich Borosilikatglas eingesetzt. Der Einsatz dieses und anderer Gläser bringt aber eine Reihe von Nachteilen mit sich. Glas lässt sich nur zeit-und geldaufwendig verarbeiten. Manche Gläser sind im interessierenden Impedanzbereich zudem noch giftig; ihre Bearbeitung ist daher kritisch. Für den Hersteller solcher Ultraschallwandler mit zwei Anpassungsschichten kommt noch eine zusätzliche Schwierigkeit bei der Beschaffung hinzu. Sie besteht darin, dass Glashersteller nur an grossem Absatz von Glasmengen interessiert sind und wenig Initiative zeigen, Mengen in der Grössenordnung von einigen Gramm zu fertigen. Auch die Bereitschaft zur Entwicklung und Herstellung von anderen Gläsern mit den nötigen akustischen und mechanischen Eigenschaften ist gering.

Aus der britischen Offenlegungsschrift GB-A 2052917 ist es an sich bekannt, akustische Anpassungsschichten für Ultraschallwandler aus Aluminiumoxid-Keramik mit Hohlräumen herzustellen, um die akustische Impedanz zu verändern. In dem dort gezeigten Wandleraufbau ist ein Ultraschall-Array mit einer Anpassungsschicht akustisch an einen absorbierenden Träger angepasst.

Jedoch ist nicht angegeben, dass die Anpassungsschicht λ/4 dick sein soll, vielmehr soll die Anpassungsschicht dünn im Verhältnis zur Wellenlänge in diesem Material sein. Die Verwendung von Aluminiumoxid-Keramik schränkt die Einsatzmöglichkeiten für den Wandler ein, weil die thermischen Ausdehnungskoeffizienten von Aluminiumoxid-Keramik und von piezokeramischem Material unterschiedlich sind.

Die europäische Offenlegungsschrift EP-A 0119855 gilt bezüglich der Neuheit nach Artikel 54 EPÜ als Stand der Technik. Dort erfolgt in einem kontaktlosen Entfernungsmesssystem die akustische Anpassung eines Ultraschallwandlers an Luft über zwei λ/4-dicke Schichten. Dabei besteht die vom Ultraschallwandler entfernt liegende Schicht, also die zweite Schicht, aus einem porösen Kunststoff.

Es wurde nun erkannt, dass gerade die erste Anpassungsschicht auf die Qualität des Ultraschallbildes entscheidenden Einfluss nimmt.

Aufgabe der Erfindung ist es daher, für einen Ultraschallwandler der eingangs genannten Art eine erste Anpassungsschicht anzugeben, die bei der Fertigung bezüglich ihrer akustischen Impedanz leicht einstellbar ist, deren mechanische Eigenschaften eine verhältnismässig leichte Verarbeitung ermöglichen und bei der mechanische Spannungen und Rissbildungen an der Grenzschicht zum Wandler nicht auftreten.

Diese Aufgabe wird erfindungsgemäss dadurch gelöst, dass die erste Anpassungsschicht aus einem porösen piezokeramischen Material besteht, dessen Porosität so gewählt ist, dass sich eine vorgegebene akustische Impedanz ergibt.

Dadurch, dass die akustische Impedanz des piezokeramischen Materials von seiner Porosität abhängig ist, kann man die akustische Impedanz auf einfache Weise bei der Herstellung beeinflussen. Je nachdem, ob die Porenmenge und/oder die Porengrösse gezielt erhöht oder erniedrigt wird, ergibt sich eine kleinere bzw. grössere akustische Impedanz. Ein Wert im kritischen Bereich um ca. 12 × 10⁶ kg/m² kann durch Variieren der Porosität gut eingestellt werden. Es hat sich als Vorteil erwiesen, eine ganze Reihe von z. B. 10 porösen piezokeramischen Anpassungsschichten herzustellen, die den Bereich um 12 x 10⁶ kg/m² s in Feinabstufungen von z. B. 0,2 x 10⁶ kg/m² s abdecken. All diese Anpassungsschichten erhalten bezüglich ihrer akustischen Impedanz eine Schichtdicke von λ/4. Anhand von Versuchen kann ermittelt werden, welche dieser gefertigten 10 Anpassungsschichten eine optimale Anpassung für den vorhandenen piezoelektrischen Wandler ergibt.

Da das Grundmaterial für die erste Anpassungsschicht ein piezokeramischer Werkstoff ist, lässt sich dieser gut verarbeiten. Er lässt sich leicht drehen, fräsen, kleben und schleifen. Ausserdem werden mechanische Spannungen und Rissbildungen an der Grenzschicht zum aktiven Wandler vermieden, weil die thermischen Ausdehnungskoeffizienten von der Anpassungsschicht und dem aktiven Wandler gleich sind.

Eine weitere vorteilhafte Ausgestaltung der Erfindung ergibt sich, wenn die vorgegebene akustische Impedanz der ersten Anpassungsschicht einen Gradienten aufweist, welcher in Richtung auf den piezoelektrischen Wandler eine positive Steigung besitzt. Durch diese Massnahme lässt sich erreichen, dass die erste Anpassungsschicht einen kontinuierlichen Übergang der akustischen Impedanz von ca. 30 x 10⁶ kg/m² s bis hinunter zu ca. 4 x 10⁶ kg/m² s, dem Wert der zweiten Anpassungsschicht, gewährleistet. Dadurch wird der Ultraschallwandler in seinem Frequenzverhalten noch breitbandiger, als er ohnehin durch die Verwendung von zwei Anpassungsschichten ist.

Weitere Vorteile und Ausgestaltungen der Erfindung ergeben sich aus den Unteransprüchen in Verbindung mit den Zeichnungen. Es zeigen:
Fig. 1 einen piezoelektrischen Wandler mit erster erfindungsgemässer Anpassungsschicht;
Fig.2 eine Darstellung des Verlaufs der akustischen Impedanz in Abhängigkeit von der Porenmenge; und
Fig. eine Anpassungsschicht mit kontinuierlich veränderter Porosität

Figur 1 zeigt einen Ultraschallwandler 1, welcher insgesamt vier Schichten umfasst: eine Dämpfungsschicht 3, eine Schicht 5, in welche eine Anzahl piezoelektrischer Wandlerelemente 7 eingebettet ist und die nachfolgend als «piezoelektrischer Wandler» bezeichnet wird, eine erste Anpassungsschicht 9 und eine zweite Anpassungsschicht 11. Die piezoelektrischen Wandlerelemente 7 strahlen impulsförmige akustische Wellen 13 im Ultraschallbereich in Richtung der ersten und zweiten Anpassungsschicht 9 bzw. 11 aus. Die akustischen Wellen 13 sollen möglichst ungehindert in ein zu untersuchendes Objekt, in diesem Fall in einen Patienten 15, eingekoppelt werden. Treffen die akustischen Wellen 13 beim Übergang zum Patienten 15 auf Grenzflächen von Materialien unterschiedlicher akustischer Impedanz, so werden sie an diesem zum Teil reflektiert, welches einen unerwünschten Nebeneffekt ergibt. Um dieses zu vermeiden, sind die beiden Anpassungsschichten 9, 11 vorgesehen. Die erste Anpassungsschicht 0 hat eine akustische lmpedanz von ca. 12 x 10⁶ kg/m² s, welches einen Mittelwert darstellt zwischen der Impedanz der piezoelektrischen Wandlerelemente 7 von ca. Z_{K}=30 x 10⁶ kg/m² s und der Impedanz der zweiten Anpassungsschicht 11 von ca. Z2 =4 x 10⁶ kg/ m² s. Die zweite Anpassungsschicht 11 wiederum liegt mit ihrem Wert Z₂ zwischen der akustischen Impedanz Z, der ersten Anpassungsschicht 9 und der akustischen Impedanz Zg des Patientengewebes, die ungefähr Z_{g}=1,5×10⁶kg/m²s beträgt. Als piezoelektrisches Wandlermaterial wird hier bevorzugt eine Keramik aus Blei-Zirkonat-Titanat verwendet. Diese hat einen relativ hohen lmpedanzwert, nämlich ZK=34 x 10⁶ kg/m² s.

Die Werte für die Anpassungsschichten 9, 11 errechnen sich näherungsweise aus den Formeln und wobei Z₁ die akustische Impedanz der ersten Anpassungsschicht 9, Z₂ die Impedanz der zweiten Anpassungsschicht 11, Z_{K} die des piezoelektrischen Wandlers 7 und Zg die des Gewebes an der Einkoppelstelle ist.

Die erste Anpassungsschicht 9 liegt mit dem angestrebten Wert Z1 ihrer akustischen Impedanz in einem Bereich, der mit natürlichen Werkstoffen nur schwer zu erreichen ist. Aus diesem Grund umfasst die erste Anpassungsschicht 9 ein Material vergleichsweise hoher Impedanz, das mit Hohlräumen oder Poren 17 versehen ist, die das akustische Verhalten des gewählten Materials verändern, u.a. die Impedanz herabsetzen. Als Material für die erste Anpassungsschicht 9 wird eine poröse Piezokeramik gewählt. Sie lässt sich gut und leicht verarbeiten. Die Schichtdicke der Anpassungsschichten 9 und 11 beträgt jeweils λ/4. λ/4 ist dabei die Wellenlänge des Ultraschalls in den Anpassungsschichten 9, 11. Sie entspricht der Frequenz, mit der die piezoelektrischen Wandler 7 angeregt werden.

Es ist bei der Fertigung des Ultraschallwandlers 1 häufig von vorneherein nicht genau anzugeben, welchen Wert die akustische Impedanz der ersten Anpassungsschicht 9 aufweisen muss. Dieser Wert hängt unter anderem von der akustischen Impedanz Z_{K} der piezoelektrischen Wandlerelemente 7 selber ab, die eine gewisse Streubreite hat, und auch von der Impedanz der zweiten Anpassungsschicht 11, die bevorzugt aus Kunststoff besteht und in ihrem Wert auch variieren kann. Es ist deswegen wünschenswert, eine Anzahl erster Anpassungsschichten 9 zur Verfügung zu haben, deren akustische Impedanzen eine Abstufung aufweisen. Es kann durch Versuche mit dem Ultraschallwandler 1 ermittelt werden, welche dieser Anpassungsschichten 9 geeignet ist, um in dem betreffenden Ultraschallwandler 1 fest und endgültig eingebaut zu werden.

Um diese Einstellung und Abstufung der akustischen Impedanz Z₁ zu erreichen, ist die erste Anpassungsschicht 9 mit gleichmässig verteilten Poren 17 versehen. Die Poren 17 lassen sich bei der Herstellung in ihrer mittleren Dichte und/ oder in ihrer Grösse variieren, wodurch die akustische Impedanz Z₁ gezielt unterschiedliche Werte annimmt. Auf diese Weise kann ein Sortiment fein abgestufter erster Anpassungsschichten 9 gefertigt werden, aus welchen die günstigste dann ausgewählt wird.

Figur 2 zeigt ein Diagramm, in welchem die akustische Impedanz der ersten Anpassungsschicht 9 aufgetragen ist über dem Porenanteil oder der Porosität (in %) in der ersten Anpassungsschicht 9. Die erste Anpassungsschicht 9 besteht hier bevorzugt aus Blei-Zirkonat-Titanat-Keramik. Auch ein anderes Material mit Werten im angestrebten Impedanzbereich kann gewählt werden. Diagramm nach Figur 2 wird die angestrebte akustische Impedanz von etwa 12 x 10⁶ kg/m² bei einer Porosität von ungefähr 36 erreicht. Durch Variieren dieser Prozentzahl im Bereich ±2% kann der Bereich der akustischen Impedanz z. B. zwischen 11 und 13 x 10⁶ kg/m² s variiert werden. Durch kleine Änderungen in der Porosität, z.B. in der Grössenordnung von 1%, lässt sich hier also eine Feinabstufung der akustischen Impedanz Z_{I} der ersten Anpassungsschicht 9 erreichen. Dies gilt im Prinzip auch für andere Materialien.

Die Frequenzkonstanten der verschiedenen in Frage kommenden komplexen Keramiksysteme (Mischkristalle) auf der Basis von z. B. PbTio₃ und PbZr0₃, das mit einem zweiten komplexen Oxid wie z. B. Pb(Mg_{1/3}Nb_{2/3})O₃ mit eventuell zusätzlichen Dotierstoffen versetzt ist, unterscheiden sich nur wenig voneinander. Über die Einstellung der Porosität beim Herstellen kann daher für jede Wandler Keramikmasse eine erste Anpassungsschicht 9 mit der gewünschten akustischen Impedanz von ca. 12 x 10⁶ kg/m² s hergestellt werden.

Die zuvor genannten komplexen Keramiksysteme haben allesamt den weiteren Vorteil, dass sie piezoelektrische Eigenschaften besitzen. Dieses ist von Bedeutung insbesondere bezüglich der thermischen Ausdehnung der ersten Anpassungsschicht 9. Diese muss nämlich angepasst sein an diejenige der piezoelektrischen Wandlerelemente 7. Bestehen nun sowohl die piezoelektrischen Wandlerelemente 7 als auch die erste Anpassungsschicht 9 aus einem piezokeramischen Material, so liegen ihre thermischen Ausdehnungskoeffizienten so dicht beieinander, dass sich die erste Anpassungsschicht 9 z.B. durch Zusatz von Dotierstoffen in ihrer thermischen Ausdehnung den piezoelektrischen Wandlerelementen 7 anpassen lässt. Dadurch werden mechanische Spannungen mit Rissbildung oder gar Bruch an der Grenzschicht verhindert. Die poröse erste Anpassungsschicht 9, die auf der Basis eines piezoelektrischen Materials gefertigt ist, liegt in ihrem thermischen Ausdehnungskoeffizienten etwa zwischen 1 und 10 ppm/K.

Figur 3 zeigt eine erste Anpassungsschicht 9, in welcher die Dichte der Poren 17 unterschiedlich verteilt ist. Zur zweiten Anpassungsschicht 11 hin befinden sich mehr Poren 17 als zur oberen Seite hin, die an den piezoelektrischen Wandler 5 anschliesst. Diese unterschiedliche Porendichte, d.h. die nach oben abnehmende Porenkonzentration und/oder -grösse, bewirkt auch eine unterschiedliche akustische Impedanz, die sich im Verlaufe der ersten Anpassungsschicht 9 von oben nach unten hin verringert (Radient). Es ist somit möglich, die erste Anpassungsschicht 9 so zu gestalten, dass sie an ihrer oberen Seite, also der Grenzschicht zum piezoelektrischen Wandler 7, eine akustische Impedanz Z_{K} von ca. 30 × 10⁶ kg/m² aufweist und an ihrer unteren Seite, die zur zweiten Anpassungsschicht 11 weist, eine akustische Impedanz von ca. 4 x 10⁶ kg/m² s besitzt. Es ist also möglich, die erste Anpassungsschicht 9 so herzustellen, dass sich ihre akustische Impedanz Z, in Deckenrichtung kontinuierlich zwischen zwei gewünschten Werten ändert. Eine Anpassungsschicht 9 dieser Art mit einem Impedanzgradienten ergibt eine besonders breitbandige Anpassung.

Der Porositätsgradient kann z. B. dadurch erreicht werden, dass die Anpassungsschicht in einem Foliengiessverfahren hergestellt wird. Dem Giessschlicker wird Perlpolymerisat zugesetzt, welches sich aufgrund der Schwerkraft entmischt. Sowohl durch die Viskosität des Giessschlickers für die Folie der ersten Anpassungsschicht 9 als auch durch den Verlauf der anschliessenden Sinterung können unterschiedliche Gradienten eingestellt werden.

Auch hier ist es wieder vorteilhaft, eine grössere Anzahl von in ihrem Impedanzgradienten unterschiedlichen ersten Anpassungsschichten 9 zu fertigen und hinterher durch Versuch und Probieren zu entscheiden, welche von diesen ersten Anpassungsschichten 9 die geeignete zum Einbau in den Ultraschallwandler 1 ist. Dieses experimentelle Auffinden der geeigneten ersten Anpassungsschicht 9 ist deswegen angebracht, weil eine Vielzahl von Kriterien berücksichtigt werden müssen, deren gegenseitige Einflüsse und Wechselwirkungen nur im Versuch ermittelt werden können. So z. B. sollte für jede ersten Anpassungsschicht 9 geprüft werden, wie sie sich auf die Empfindlichkeit des Ultraschallsenders oder -empfängers, auf die Pulsform des Sendeimpulses, auf dessen Pulslänge, auf Phasensprünge usw. auswirkt. Neben diesen Kriterien, die die Bildqualität beeinflussen, ist noch der thermische Ausdehnungskoeffizient und die Schichtdicke der ersten Anpassungsschicht 9, die immer nur näherungsweise λ/4 entsprechen kann, entscheidend.

## Patentansprüche

1. Ultraschallwandler mit einem piezoelektrischen Wandler (5), mit einer ersten Anpassungsschicht (9), die an den piezoelektrischen Wandler (5) anschliesst, mit einer zweiten Anpassungsschicht (11), die auf der ersten Anpassungsschicht (9) aufgebracht ist und im Ultraschallbetrieb einem zu untersuchenden Objekt (15) zugewandt ist, wobei die erste Anpassungsschicht (9) bei einer Schichtdicke (dl) von λ/4 eine akustische Impedanz (Z,) mit einem Wert zwischen dem des piezoelektrischen Wandlers (5) und dem der zweiten Anpassungsschicht (11) besitzt und wobei λ die Wellenlänge des Ultraschalls in der ersten Anpassungsschicht (9) bei Nennfrequenz ist,.dadurch gekennzeichnet, dass die erste Anpassungsschicht (9) aus einem porösen piezokeramischen Material besteht, dessen Porosität so gewählt ist, dass sich eine vorgegebene akustische Impedanz (Z₁) ergibt.

2. Ultraschallwandler nach Anspruch 1, dadurch gekennzeichnet, dass das poröse Material der ersten Anpassungsschicht (9) ein Mischkristall ist, der PbTi0₃ und PbZr0₃ enthält.

3. Ultraschallwandler nach Anspruch 2, dadurch gekennzeichnet, dass der Mischkristall ein weiteres komplexes Oxid enthält.

4. Ultraschallwandler nach Anspruch 3, dadurch gekennzeichnet, dass der Mischkristall als komplexes Oxid Pb(Mg_{1/3}Nb_{2/3})O₃ enthält.

5. Ultraschallwandler nach einem der Ansprüche 2 bis 4, dadurch gekennzeichnet, dass der Mischkristall einen zusätzlichen Dotierstoff enthält.

6. Ultraschallwandler nach einem der Ansprüche 1 bis 5, dadurch gekennzeichnet, dass die akustische Impedanz (Z₁) der ersten Anpassungsschicht (9) zwischen 11 und 13 kg/m²s liegt.

7. Ultraschallwandler nach einem der Ansprüche 1 bis 6, dadurch gekennzeichnet, dass die vorgegebene akustische Impedanz (Z,) der ersten Anpassungsschicht (9) einen Gradienten aufweist, welcher in Richtung auf den piezoelektrischen Wandler (5) eine positive Steigung besitzt.

8. Ultraschallwandler nach einem der Ansprüche 1 bis 7, dadurch gekennzeichnet, dass der thermische Ausdehnungskoeffizient der ersten Anpassungsschicht (9) annähernd demjenigen des piezoelektrischen Wandlers (5) entspricht.

9. Ultraschallwandler nach einem der Ansprüche 1 bis 8, dadurch gekennzeichnet, dass die zweite Anpassungsschicht (11) eine Dicke (d2) von λ/4 besitzt und aus einem Kunststoff besteht.

10. Ultraschallwandler nach einem der Ansprüche 1 bis 9, dadurch gekennzeichnet, dass die erste und die zweite Anpassungsschicht (9, 11) zu einer gemeinsamen porösen Anpassungsschicht zusammengefasst sind, deren Porenverteilung einen Gradienten aufweist.

## Claims

1. Ultrasonic transducer having a piezoelectric transducer (5), having a first matching layer (9) which is connected to the piezoelectric transducer (5), having a second matching layer (11) which is applied to the first matching layer (9) and during ultrasonic operation faces an object (15) which is to be examined, the fist matching layer (9) with a layer thickness (d1) of λ/4 having an acoustic impedance (Z_{I}) with a value between that ofthe piezoelectric transducer (5) and that of the second matching layer (11) and λ being the wavelength of the ultrasound in the first matching layer (9) at rated frequency, characterised in that the first matching layer (9) consists of a porous piezoceramic material, the porosity of which is chosen so that a given acoustic impedance (Z_{I}) results.

2. Ultrasonic transducer according to claim 1, characterised in that the porous material of the first matching layer (9) is a mixed crystal which contains PbTi0₃ and PbZr0₃.

3. Ultrasonic transducer according to claim 2, characterised in that the mixed crystal contains a further complex oxide.

4. Ultrasonic transducer according to claim 3, characterised in that the mixed crystal contains Pb(Mg_{1/3}Nb_{2/3})/O₃ as a complex oxide.

5. Ultrasonic transducer according to one of the claims 2 to 4, characterised in that the mixed crystal contains an additional doping agent.

6. Ultrasonic transducer according to one of the claims 1 to 5, characterised in that the acoustic impedance (Zₗ) of the first matching layer (9) lies between 11 and 13 kg/m²s.

7. Ultrasonic transducer according to one of the claims 1 to 6, characterised in that the given acoustic impedance (Z_{I}) of the first matching layer (9) has a gradient which has a positive slope in the direction of the piezoelectric transducer (5).

8. Ultrasonic transducer according to one of the claims 1 to 7, characterised in that the coefficient of thermal expansion of the first matching layer (9) corresponds approximately to that of the piezoelectric transducer (5).

9. Ultrasonic transducer according to one of the claims 1 to 8, characterised in that the second matching layer (11) has a thickness (d2) of λ/4 and consists of a plastics material.

10. Ultrasonic transducer according to one of the claims 1 to 9, characterised in that the first and the second matching layer (9, 11) are combined to form a common porous matching layer, the pore distribution of which has a gradient.

## Revendications

1. Transducteur à ultrasons comportant un transducteur piézoélectrique (5), une première couche d'adapatation (9), qui se raccorde au transducteur piézoélectrique (5), une seconde couche d'adaptation (11), qui est disposée sur la première couche d'adaptation (9) et est tournée, lors du fonctionnement ultrasonore, vers un objet (15) devant être examiné, et dans lequel la première couche d'adaptation (9) possède, dans le cas d'une épaisseur (d1) égale à λ/4, une impédance acoustique (Z₁) possédant une valeur comprise ente celle du transducteur piézoélectrique (5) et celle de la seconde couche d'adaptation (11), λ étant la longueur d'onde des ultrasons dans la première couche d'adaptation (9), pour la fréquence nominale, caractérisé par le fait que la première couche d'adaptation (9) est réalisée en un matériau piézocéramique poreux, dont la porosité est choisie de manière à fournir une impédance acoustique prédéterminée (Z₁).

2. Transducteur à ultrasons suivant la revendication 1, caractérisé par le fait que le matériau poreux de la première couche d'adaptation (9) est un cristal mixte contenant du PbTiO₃ et du PbZr0₃.

3. Transducteur à ultrasons suivant la revendication 2, caractérisé par le fait que le cristal mixte contient un oxyde complexe supplémentaire.

4. Transducteur à ultrasons suivant la revendication 3, caractérisé par le fait que le cristal mixte contient du Pb(Mg_{1/3}Nb_{2/3})O₃ en tant qu'oxyde complexe.

5. Transducteur à ultrasons suivant l'une des revendications 2 à 4, caractérisé par le fait que le cristal mixte contient une substance dopante ad- ditonnelle.

6. Transducteur à ultrasons suivant l'une des revendications 1 à 5, caractérisé par le fait que l'impédance acoustique (Zₗ) de la première couche d'adaptation (9) est comprise enter 11 et 13 kg/m²s.

7. Transducteur à ultrasons suivant l'une des revendications 1 à 6, caractérisé par le fait que l'impédance acoustique prédéterminée (Z_{I}) de la première couche d'adaptation (9) présente un gradient qui possède une pente positive en direction du transducteur piézoélectrique (5).

8. Transducteur à ultrasons suivant l'une des revendications 1 à 7, caractérisé par le fait que le coefficient de dilatation thermique de la première couche d'adaptation (9) correspond approximativement à celui du transducteur piézoélectrique (5).

9. Transducteur à ultrasons suivant l'une des revendications 1 à 8, caractérisé par le fait que la seconde couche d'adapatation (11) possède une épaisseur (d2) égale à λ/4 et est réalisée en une matière plastique.

10. Transducteur à ultrasons suivant l'une des revendications 1 à 9, caractérisé par le fait que les première et seconde couches d'adaptation (9, 11) sont réunies pour former une couche d'adaptation poreuse commune, dans laquelle la répartition des pores présente un gradient.
